# FASCICULE DE BREVET EUROPEEN

(11) **EP 3 686 382 B1**
(45) Date de publication et mention de la délivrance du brevet: **08.12.2021**
(21) Numéro de dépôt: 20152604.3
(22) Date de dépôt: 20.01.2020
(51) Int. Cl.: E05B 1/00, E05B 53/00

(54) **SYSTÈME DE POIGNÉE SYMÉTRIQUE À DÉMULTIPLICATION**
SYMMETRISCHES GRIFFSYSTEM MIT ÜBERSETZUNG
SYMMETRICAL HANDLE SYSTEM WITH GEAR REDUCTION

(30) Priorité: 23.01.2019 FR 1900585
(43) Date de publication de la demande: 29.07.2020
(73) Titulaire: FERCO, 57445 Reding (FR)
(72) Inventeur: GIESSINGER, Vincent, 57930 Mittersheim (FR)
(74) Mandataire: Rhein, Alain

(56) Documents cités:
- EP-A1- 0 763 641
- DE-B- 1 275 910
- DE-C- 655 363
- FR-A1- 2 865 493
- KR-A- 20140 095 181
- KR-U- 20110 001 648
- KR-Y1- 200 468 929

## Description

L'invention concerne un organe de commande pour ferrure de verrouillage comprenant :
- une embase s'étendant selon un plan de fixation en applique sur une menuiserie de type porte ou fenêtre ;
- une poignée de commande montée pivotante sur ladite embase autour d'un axe prependiculaire audit plan de fixation pour l'entraînement en rotation d'un organe de manoeuvre défini apte à agir sur un mécanisme de ferrure de verrouillage ;
- un mécanisme de transmission à démultiplication coopérant, d'une part, avec ladite poignée de commande et, d'autre part, avec l'organe de manœuvre.

La présente invention trouvera son application dans le domaine de la quincaillerie du bâtiment et a trait, plus particulièrement, à un organe de commande comprenant une poignée de commande de ferrure de verrouillage associé à une menuiserie de type portes ou fenêtres. Cette invention trouvera un intérêt tout particulièrement dans le cadre des menuiseries à ouvrant coulissant.

D'une manière habituelle, un organe de commande de type comprenant une poignée de commande destinée à la manœuvre d'une ferrure de verrouillage, telle une crémone, crémone-serrure ou autre, comporte une embase sur laquelle est montée en rotation autour d'un axe sensiblement perpendiculaire au plan de fixation de cette embase ladite poignée de commande.

L'embase est plus particulièrement définie pour permettre la fixation de cet organe de commande en applique sur la menuiserie, selon le cas, le châssis ouvrant ou le cadre dormant de cette dernière. A ce propos, cette embase comporte deux trous de passage de vis de fixation, lesquelles peuvent être occultées au moyen d'un cache monté pivotant ou clipsable sur cette embase.

La rotation de la poignée de commande sur l'embase est répercutée sur le mécanisme de la ferrure de verrouillage au travers d'un organe de manœuvre, généralement sous la forme d'un carré de manœuvre. Celui-ci vient donc s'enficher, d'une part, dans une ouverture de section adaptée dans la poignée et, d'autre part, dans une ouverture de section similaire d'un moyeu, tel qu'un fouillot monté en rotation dans le boîtier du mécanisme de ladite ferrure de verrouillage.

Ce sont généralement des rotations d'environ 90° de ce carré de manœuvre et, donc, de la poignée de commande qui permettent de sélectionner le verrouillage ou le déverrouillage voire différents modes d'ouverture d'une menuiserie. Ainsi, à titre d'exemple dans le cadre d'une porte ou fenêtre de type oscillo-battante, une première rotation de la poignée de 90°, partant d'une position de verrouillage verticale initiale, engendre généralement l'ouverture par rotation autour d'un axe vertical de d'un ouvrant de cette porte ou fenêtre, tandis qu'une rotation complémentaire de 90° conduit habituellement à une commande d'ouverture en abattant.

Qu'une telle poignée s'étende verticalement ou horizontalement par rapport à la menuiserie ne gêne en rien une commande d'ouverture ou de fermeture par pivotement de cette dernière, dans la mesure où elle résulte, usuellement, d'une traction ou d'une poussée exercée sur cette poignée.

Pour autant, un mécanisme de transmission à démultiplication coopérant, d'une part, avec ladite poignée de commande et, d'autre part, avec l'organe de manœuvre,en l'occurrence le carré de manœuvre,peut équiper un tel organe de commande, ceci pour limiter la rotation de ladite poignée à 90° par exemple au lieu de 180°, tout en permettant de sélectionner deux modes d'ouverture partant d'une position de fermeture initiale.

Il est également courant d'équiper d'un tel mécanisme de transmission à démultiplication un organe de commande, voire le mécanisme d'une ferrure de verrouillage, destiné à équiper une porte ou fenêtre à ouvrant coulissant.

En effet, si, tout comme pour les ouvrants pivotants, en position de verrouillage la poignée de manœuvre emprunte habituellement une disposition verticale le long d'un montant de la menuiserie, ceci de manière à ne pas s'étendre devant l'espace vitré la porte ou fenêtre refermée, une commande de déverrouillage consistant à tourner cette poignée de 90° dans une position horizontale oblige l'usager à exercer une traction dans l'axe de cette poignée pour commander l'ouverture ou la fermeture de l'ouvrant coulissant.

La manœuvre s'en trouve, de ce fait, plus contraignante.

C'est précisément pour cette raison que de tels mécanismes de transmission à démultiplication sont mis en œuvre au niveau des organes de commande à destination de ces menuiseries coulissantes de manière qu'une rotation limitée de la poignée, de l'ordre de 20° environ, depuis sa position verticale permet d'obtenir le déverrouillage facilitant, ensuite, la traction sur cette poignée encore fortement inclinée pour générer le coulissement de l'ouvrant.

Ainsi, il est notamment connu par les documents FR2 865 493 et KR200 468 929 un organe de commande comprenant une poignée de commande agissant sur un carré de manœuvre au travers d'un mécanisme de démultiplication répondant au but évoqué dans la description ci-dessus. On note toutefois que l'axe de rotation de la poignée est systématiquement décalé de celui de l'organe de manœuvre,en l'occurrence du carré de manœuvre.

La problématique de ces solutions selon l'état de la technique réside dans leur encombrement en applique sur la menuiserie, tandis que le mécanisme de démultiplication doit être logé dans l'espace confiné délimité par l'embase, voire le corps de la poignée de commande.

La solution selon la présente invention a pour but de répondre à ces inconvénients.

En particulier, on a imaginé faire appel à un mécanisme de démultiplication permettant de conserver coaxiaux l'axe de rotation de la poignée de commande et celui de l'organe de manœuvre,ceci de manière équivalente organe de commande traditionnelle sans mécanisme de démultiplication, pour 1 encombrement moindre.

Un tel organe de commande peut indifféremment trouver son application sur un ouvrant pivotant ou coulissant à gauche et un ouvrant pivotant ou coulissant à droite.

Ainsi, l'invention concerne un organe de commande pour ferrure de verrouillage comprenant :
- une embase s'étendant selon un plan de fixation en applique sur une menuiserie de type porte ou fenêtre ;
- une poignée de commande montée pivotante sur ladite embase autour d'un axe perpendiculaire audit plan de fixation pour l'entraînement en rotation d'un organe de manœuvre défini apte à agir sur un mécanisme de ferrure de verrouillage,
- un mécanisme de transmission à démultiplication coopérant, d'une part, avec ladite poignée de commande et, d'autre part, avec l'organe de manœuvre ;
- ladite poignée de commande étant libre en rotation est montée en libre rotation sur ladite embase autour d'une position médiane dans une première direction de rotation et une seconde direction opposée pour une commande en rotation de l'organe de manœuvre,respectivement, dans ladite première direction et ladite seconde direction de rotation opposée au travers dudit mécanisme de transmission à démultiplication.

Plus particulièrement, le mécanisme de transmission à démultiplication est du type à train épicycloïdal prenant position dans un boîtier que comporte l'embase et venant se refermer sur une platine de fixation et l'organe de manœuvre et la poignée de commande sont coaxiaux, l'organe de manœuvre comportant une extrémité s'étendant dans le boîtier et portant une roue dentée correspondant au planétaire du train épicycloïdale, sur ce planétaire s'engrenant au moins un satellite d'axe parallèle à l'axe du planétaire et solidaire d'un porte-satellite que porte la poignée de commande, à une extrémité s'étendant dans le boîtier de l'embase dans lequel est encore montée fixement une couronne dentée en prise avec le ou les satellite(s).

De manière avantageuse, la poignée de commande est montée libre en rotation sur l'embase autour d'une position médiane d'un angle d'environ 20° à la fois dans ladite première direction de rotation et dans ladite direction de rotation opposée pour une commande en rotation de l'organe de manœuvre d'un angle d'environ 90°, respectivement, dans cette première direction et dans la seconde direction de rotation opposée, ceci au travers dudit mécanisme de transmission à démultiplication.

Selon une autre particularité de l'invention, l'organe de commande comporte des moyens d'indexation de la poignée de commande dans sa position médiane.

Les avantages découlant de la présente invention consistent en ce qu'un organe de commande aux caractéristiques conformes à cette invention est applicable, notamment à une porte ou fenêtre coulissante, que celle-ci soit à ouverture à gauche ou à droite, sans manipulation ou intervention particulière sur cet organe de commande, afin que sa poignée puisse pivoter dans une direction ou une autre selon ce sens d'ouverture .et découle du mécanisme de la ferrure de verrouillage avec lequel coopère l'organe de manœuvre de cet organe de commande.

D'autres buts et avantages de la présente invention apparaîtront au cours de la description qui va suivre se rapportant à un exemple de réalisation donné à titre indicatif et non limitatif et en se référant aux dessins ci-joints dans lesquels :
[Fig.1] est une représentation schématisée d'une menuiserie de type fenêtre à ouvrant coulissant en position de fermeture ;
[Fig.2] est une vue similaire à la figure 1 illustrant cet ouvrant en position d'ouverture, la poignée de l'organe de commande ayant été repoussée depuis sa position de verrouillage dans sa position déverrouillée ;
[Fig.3] est une représentation schématisée et en perspective d'un organe de commande selon l'invention avec la poignée de commande dans sa position médiane de verrouillage ;
[Fig.4] est une vue éclatée et en perspective de cet organe de commande selon l'invention ;
[Fig.5] représente, sous forme d'une vue éclatée, l'embase de l'organe de commande intégrant le mécanisme de transmission à démultiplication, le couvercle de l'embase ayant été retiré ;
[Fig.6] est une vue arrière schématisée de l'embase dont la platine de fixation a été retiré, laissant apparaître la coopération des satellites du train épicycloïdal avec la couronne ;
[Fig.7] et [Fig.8] correspondent à des vues arrières de l'embase de l'organe de commande laissant apparaître l'interaction des moyens d'indexation avec les axes des satellites pour indexer la position médiane de la poignée.

Telle que représentée dans les figures des dessins ci-joints, la présente invention concerne un organe de commande 1 pour une ferrure de verrouillage 2 du type équipant une menuiserie, telle qu'une porte ou fenêtre 3, comprenant notamment un cadre de dormant 4 sur lequel est monté, selon le cas pivotant ou coulissant, au moins un ouvrant 5.

Dans les figures 1 et 2 des dessins ci-joints, il est plus particulièrement représenté une menuiserie sous forme d'une fenêtre 3 à ouvrant coulissant 5, menuiserie à laquelle la présente invention trouvera une application toute particulière sans pour autant y être limitée.

Comme visible sur ces figures 1 et 2, la ferrure de verrouillage 2 équipe, généralement, le montant avant 6 d'un tel ouvrant coulissant 5, venant se refermer sur le montant avant correspondant 7 du cadre dormant 4.

C'est également sur ce montant avant 6 de l'ouvrant 5 qu'est généralement rapporté, en applique, l'organe de commande 1 pour l'actionnement de cette ferrure de verrouillage 2.

Cet organe de commande 1 comporte dans ce but une embase 8 comprenant un plan de fixation 9 destiné à venir en applique sur la menuiserie.

Sur cette embase 8 est montée en rotation autour d'un axe 10, perpendiculaire audit plan de fixation 9, une poignée de commande 11.

Plus particulièrement, celle-ci, au travers de ce montage pivotant sur l'embase 8, est définie pour assurer l'entraînement en rotation d'un organe de manœuvre 12 prévu pour agir sur le mécanisme de la ferrure de verrouillage 2.

Très concrètement, cet organe de manœuvre 12 peut emprunter la forme d'un carré de manœuvre susceptible de venir s'engager dans une ouverture de section adaptée d'une pièce d'entraînement, telle qu'un fouillot, de ce mécanisme de la ferrure de verrouillage 2.

Cet organe de commande 1, selon l'invention, comporte encore un mécanisme de transmission à démultiplication 13 coopérant, d'une part, avec la poignée de commande 11 et, d'autre part, avec l'organe de manœuvre 12 dans le but d'assurer une démultiplication du mouvement de rotation, dans un même sens, de ladite poignée 11 sur ledit organe de manœuvre 12.

La poignée de commande 12 est montée en rotation sur l'embase 8 autour d'une position médiane 14 correspondant préférentiellement à la position de verrouillage de la ferrure de verrouillage 2 sur laquelle est prévu d'agir l'organe de commande 1.

Ainsi, cette rotation autour de cette position médiane 14 est définie comme suit :
- dans une première direction de rotation D1 selon un angle α1 au plus égal à 45° pour une commande en rotation de l'organe de manœuvre 12 d'un angle au moins égal à 70° dans ladite première direction de rotation D1 au travers dudit mécanisme de transmission à démultiplication 13 ;
- et selon un angle a2 au plus égal à 45° dans une seconde direction de rotation opposée D2 pour une commande en rotation de l'organe de manœuvre 12 d'un angle au moins égal à 70° dans ladite seconde direction de rotation opposée D2 au travers dudit mécanisme de transmission à démultiplication 13.

L'organe de commande 1 comporte avantageusement des moyens d'indexation 15 de la position médiane 14 de la poignée de commande 11. De tels moyens d'indexation 15 sont préférentiellement définis sous forme de moyens de résistance à la rotation de la poignée de commande 11 dans ladite première D1 et seconde direction de rotation D2.

Selon l'invention, le mécanisme de transmission à démultiplication 13 est du type à train épicycloïdal 16. Avantageusement, celui-ci prend position dans un boîtier 17 que comporte l'embase 8 et venant se refermer sur une platine de fixation 18 définissant substantiellement le plan de fixation 9 de cette embase 8.

Plus particulièrement, cette patine de fixation 18 comporte une ouverture 19 pour le passage de l'organe de manœuvre 12. Celui-ci, à titre d'exemple sous forme d'un carré de manœuvre,est pivotant autour d'un axe 20 perpendiculaire au plan de fixation 9.

Selon une autre particularité de l'invention, cet axe 20 de l'organe de manœuvre 12 est confondu avec celui 10 de la poignée de commande 11. En somme, l'organe de manœuvre 12 et la poignée de commande 11 sont pivotants de manière coaxiale.

Si l'organe de manœuvre 12 comporte une extrémité 21 définie pour coopérer avec le mécanisme de la ferrure de verrouillage 2, il comporte encore une extrémité 22 s'étendant dans le boîtier 17 et portant une roue dentée correspondant au planétaire 23 du train épicycloïdal 16. Sur ce planétaire 23, s'engrène au moins un satellite 24 d'axe 25 parallèle à l'axe 20 du planétaire 23. Ce ou ces satellite(s) 24, là encore sous forme de roue dentée, sont par ailleurs solidaire(s) d'un porte-satellites 26. En somme, le ou les axe(s) 25 sur le(s)quel(s) est (sont) monté(s) en rotation le ou les satellite(s) 24, est (sont) solidaire(s) de ce porte-satellites 26 que porte la poignée de commande 11, à son extrémité 27 s'étendant dans le boîtier 17.

Si le ou les satellite(s) 24 s'engrènent sur le planétaire 23, il(s) coopère(nt), par ailleurs, avec une couronne dentée 28 montée fixement dans le boîtier 17. Substantiellement, cette couronne 28 peut emprunter la forme de portion de couronne dentée au droit du ou des satellites 24, de longueur proportionnelle à la mobilité en rotation de la poignée de commande 11.

Ainsi, la rotation de ladite poignée de commande 11 dans la première direction de rotation D1 ou la seconde direction de rotation opposée D2 provoque, sous l'impulsion du porte-satellites 26, une rotation du ou des satellite(s) 24 sous l'impulsion de la couronne 28 sur laquelle il(s) s'engrène(nt). Cette rotation du ou des satellites 24 est directement répercutée sur le planétaire 23 sous forme d'une rotation amplifiée de l'organe de manœuvre 2 dans la direction de rotation, respectivement, D1 ou D2.

Bien évidemment, la section du ou des satellite(s) et du planétaire, déterminent le rapport de démultiplication.

Si le train épicycloïdal 16 comporte avantageusement plusieurs satellites 24, ceux-ci sont également répartis autour du planétaire 23.

Selon un mode d'exécution préférentiel, ce train épicycloïdal 16 du mécanisme de transmission à démultiplication 13 de l'organe de commande 1 selon l'invention comporte deux satellites 24 disposés diamétralement opposés au planétaire 23 sur le porte-satellites 26. Quant à la couronne 28, avantageusement sous forme de portions de couronne 28a, 28b, elle s'étend dans le boîtier 17 en fonction de l'amplitude de pivotement que l'on souhaite pouvoir communiquer à la poignée de commande 11, partant de la position médiane 14. Comme indiqué plus haut, cette amplitude de rotation est au plus égale à 45° autour de cette position médiane 14, plus préférentiellement de l'ordre de 20°. Ainsi, les portions de couronne 28a, 28b s'étendent dans le boîtier 17 pour permettre un déplacement de la poignée de commande 11 selon une amplitude angulaire d'environ 40° au moins.

De manière préférentielle, dans le prolongement de son extrémité 22 s'étendant dans le boîtier 17, au-delà du planétaire 23, l'organe de commande 12 porte un tronçon d'axe de guidage 29 apte à venir s'engager dans un alésage de section ajustée (non visible) dans l'axe de la poignée de commande 11.

Quant aux moyens d'indexation 15 définis, préférentiellement, sous forme de moyens de résistance à la rotation de la poignée de commande 11 partant de sa position médiane 14, ils peuvent prendre différentes formes de réalisation.

Selon un mode d'exécution jugé intéressant, ces moyens d'indexation 15 comportent un organe ressort 30 sous forme d'un fil ressort 31 défini apte à coopérer au moins avec un axe 25 d'un satellite 24 en obligeant cet axe 25 à franchir un point dur procuré par ce fil ressort 31 pour s'écarter de la position occupée par cet axe 25 lorsque la poignée de commande 11 est dans ladite position médiane 14.

Ainsi, comme visible dans les figures 7 et 8, au niveau d'un tel axe 25 d'un satellite 24, à l'avant et/ou à l'arrière de ce dernier, cet axe 25 comporte un méplat, un évidemment, un bossage ou autre, sur lequel et/ou autour duquel vient s'inscrire le fil ressort 31 dont il convient de vaincre la force de rappel élastique pour permettre à cet axe 25 de s'écarter de sa position initiale.

Ainsi, dans la figure 7, il est visible la poignée de commande 11 en position médiane 14 verticale. On y voit le fil ressort 31 former un bossage 32 s'inscrivant dans un évidement en forme de cuvette 33 pratiqué au niveau de l'axe 25 d'un satellite 24.

Dans la figure 8, la poignée de commande 11 a été écartée de cette position médiane 14 correspondant, avantageusement, à la position de verrouillage pour gagner une position déverrouillée. Ce pivotement communiqué à la poignée de commande 11 et donc au porte-satellites 26 a conduit l'axe 25 des satellites 24 à s'écarter de la position préalable en s'opposant à la force de retenue initialement procurée par le ressort 31 en action avec cet axe 25 de chacun de ces satellites 24.

On aurait, évidemment, pu imaginer une action similaire d'un organe ressort 30 sur la poignée de commande 11 elle-même, voire sur l'organe de manœuvre 12, pour un résultat similaire d'indexation de la position médiane 14 de ladite poignée de commande 11.

Dans le mode de réalisation illustré dans les dessins ci-joints et en particulier dans la figure 4, il est visible un cache de recouvrement 34 s'emboîtant sur l'embase 8 en venant refermer et cacher des ouvertures 35 de passage de vis de fixation au niveau de ladite embase 8. Un tel cache de recouvrement 34 contribue, non seulement, au caractère esthétique de l'organe de commande 1 mais, en outre, évite les tentatives de de dévissage de ces vis de fixation (non représentées).

Comme déjà exposé plus haut, les avantages découlant de la présente invention consistent en ce qu'un même organe de commande à mécanisme de transmission à démultiplication est applicable à des ouvrants, notamment coulissants, que leur sens d'ouverture s'effectue vers la gauche ou la droite. Il peut être mis à profit le même avantage dans le cadre de l'application de cet organe de commande à des ouvrants non pas coulissants mais battants et aucune intervention n'est utile sur cet organe de commande pour garantir se réversibilité.

Mais de manière particulière la solution selon l'invention conduit à un organe de commande d'encombrement réduit, du moins similaire à l'encombrement d'un organe de commande n'intégrant pas de mécanisme de transmission à démultiplication.

## Revendications

1. Organe de commande 1 pour ferrure de verrouillage 2 comprenant :
- une embase 8 s'étendant selon un plan de fixation 9 en applique sur une menuiserie de type porte ou fenêtre 3 ;
- une poignée de commande 11 montée pivotante sur ladite embase 8 autour d'un axe 10 perpendiculaire audit plan de fixation 9 pour l'entraînement en rotation d'un organe de manœuvre 12 défini apte à agir sur un mécanisme de ferrure de verrouillage 2;
- et un mécanisme de transmission à démultiplication 13 coopérant, d'une part, avec ladite poignée de commande 11 et, d'autre part, avec l'organe de manœuvre12 ;
- ladite poignée de commande 11 étant montée en libre rotation sur l'embase 8 autour d'une position médiane 14 dans une première direction de rotation D1 et dans une seconde direction opposée D2 pour une commande en rotation de l'organe de manœuvre 12, respectivement, dans la dite première direction D1 et dans ladite seconde direction de rotation opposée D2 au travers dudit mécanisme de transmission à démultiplication 13 ;
**caractérisé en ce que** :
• le mécanisme de transmission à démultiplication 13 est du type à train épicycloïdal 16 prenant position dans un boîtier 17 que comporte l'embase 8 et venant se refermer sur une platine de fixation 18 ;
• et l'organe de manœuvre 12 et la poignée de commande 11 sont coaxiaux, l'organe de manœuvre 12 comportant une extrémité 22 s'étendant dans le boîtier 17 et portant une roue dentée correspondant au planétaire 23 du train épicycloïdale 16, sur ce planétaire 23 s'engrenant au moins un satellite 24 d'axe 25 parallèle à l'axe 20 du planétaire 23 et solidaire d'un porte-satellite 26 que porte la poignée de commande 11, à une extrémité 27 s'étendant dans le boîtier 17 de l'embase 8 dans lequel est encore montée fixement une couronne dentée 28 en prise avec le ou les satellite(s) 24.

2. Organe de commande selon la revendication 1,
**caractérisé en ce que** la poignée de commande 11 est montée libre en rotation sur l'embase 8 autour d'une position médiane 14 d'un angle α1, respectivement a2, d'environ 20° dans ladite première direction de rotation D1 et dans ladite seconde direction de rotation opposée D2 pour une commande en rotation de l'organe de manœuvre 12 d'un angle d'environ 90°, respectivement, dans cette première direction de rotation D1 et dans la seconde direction de rotation opposée D2, ceci au travers dudit mécanisme de transmission à démultiplication 13.

3. Organe de commande selon la revendication 1 ou 2,
**caractérisé en ce que** la couronne 28 emprunte la forme de portion de couronne dentée 28a, 28b au droit du ou des satellites 24, de longueur proportionnelle à la mobilité en rotation de la poignée de commande 11.

4. Organe de commande selon l'une quelconque des
revendications précédentes, **caractérisé en ce que** le train épicycloïdal 16 comporte plusieurs satellites 24, également répartis autour du planétaire 23.

5. Organe de commande selon l'une quelconque des
revendications précédentes, **caractérisé en ce que** le train épicycloïdal 16 comporte deux satellites 24 disposés diamétralement opposés au planétaire 23 sur le porte-satellites 26.

6. Organe de commande selon l'une quelconque des
revendications précédentes, **caractérisé en ce que** l'organe de commande 12 porte, dans le prolongement de son extrémité 22 s'étendant dans le boîtier 17, au-delà du planétaire 23, un tronçon d'axe de guidage 29 apte à venir s'engager dans un alésage de section ajustée dans l'axe de la poignée de commande 11.

7. Organe de commande selon l'une quelconque des
revendications précédentes, **caractérisé en ce qu'**il comporte des moyens d'indexation 15 de la position médiane 14 de la poignée de commande 11.

8. Organe de commande selon la revendication 7,
**caractérisé en ce que** les moyens d'indexation 15 sont définis sous forme de moyens de résistance à la rotation de la poignée de commande 11 dans ladite première D1 et seconde direction de rotation D2.

9. Organe de commande selon la revendication 7 ou 8,
**caractérisé en ce que** les moyens d'indexation 15 comportent un organe ressort 30 sous forme d'un fil ressort 31 défini apte à coopérer au moins avec un axe 25 d'un satellite 24 en obligeant cet axe 25 à franchir un point dur procuré par ce fil ressort 31 pour s'écarter de la position occupée par cet axe 25 lorsque la poignée de commande 11 est dans ladite position médiane 14.

10. Organe de commande selon l'une quelconque des
revendications précédentes, **caractérisé en ce qu'**il comporte un cache de recouvrement 34 s'emboîtant sur l'embase 8 en venant refermer et cacher des ouvertures 35 de passage de vis de fixation au niveau de ladite embase 8.

## Patentansprüche

1. Bedienelement 1 eines Verriegelungsbeschlags 2, umfassend:
- einen entlang einer Befestigungsebene 9 verlaufenden Sockel 8, der an einem Schreinereierzeugnis 3 der Art Tür oder Fenster anliegt;
- einen Bediengriff 11, der, um ein definiertes, zum Beaufschlagen eines Mechanismus des Verriegelungsbeschlags 2 geeignetes Betätigungselement 12 in Drehung zu versetzen, schwenkbar um eine zu der Befestigungsebene 9 senkrechten Achse 10 an dem Sockel 8 angebracht ist;
- und einen einerseits mit dem Bediengriff 11 und andererseits mit dem Betätigungselement 12 zusammenwirkenden Untersetzungsgetriebemechanismus 13;
- wobei der Bediengriff 11 zum Drehantrieb des Betätigungselements 12 mittels des Untersetzungsgetriebemechanismus 13 in eine erste Drehrichtung D1 bzw. in eine zweite, entgegengesetzte Drehrichtung D2 um eine mittlere Stellung 14 in die erste Drehrichtung D1 und in die zweite entgegengesetzte Richtung D2 frei drehend an dem Sockel 8 montiert ist;
**dadurch gekennzeichnet, dass**:
• der Untersetzungsgetriebemechanismus 13 vom Typ Planetengetriebe 16 ist und in einem Gehäuse 17 untergebracht ist, das den Sockel 8 umfasst und durch eine Befestigungsplatte 18 abgeschlossen wird;
• und das Betätigungselement 12 und der Bediengriff 11 koaxial sind, wobei das Betätigungselement 12 ein Ende 22 aufweist, das in das Gehäuse 17 ragt und ein dem Sonnenrad 23 des Planetengetriebes 16 entsprechendes Zahnrad trägt, wobei in das Sonnenrad 23 mindestens ein Planetenrad 24 eingreift, dessen Welle 25 parallel zur Welle 20 des Sonnenrades 23 verläuft und das fest mit einem von dem Bediengriff 11 getragenen Steg 26 verbunden ist, wobei ein Ende 27 in das Gehäuse 17 des Sockels 8 ragt, in dem ferner ein mit dem/den Planetenrad/Planetenrädern 24 in Eingriff stehender Zahnkranz 28 fest montiert ist.

2. Bedienelement nach Anspruch 1, **dadurch gekennzeichnet, dass** der
Bediengriff 11 zum Drehantrieb des Betätigungselements 12 mittels des Untersetzungsgetriebemechanismus 13 um einen Winkel von ungefähr 90° in eine erste Drehrichtung D1 bzw. in eine zweite, entgegengesetzte Drehrichtung D2 um eine mittlere Stellung 14 in die erste Drehrichtung D1 und in die zweite, entgegengesetzte Richtung D2 frei drehend um einen Winkel α1 bzw. α2 von ungefähr 20° an dem Sockel 8 montiert ist.

3. Bedienelement nach Anspruch 1 oder 2, **dadurch gekennzeichnet, dass** der
Kranz 28 als direkt dem Planetenrad oder den Planetenrädern 24 gegenüberliegender Abschnitt eines Zahnkranzes 28a, 28b mit einer zur Drehbeweglichkeit des Bediengriffs 11 proportionalen Länge ausgebildet ist.

4. Bedienelement nach einem der vorhergehenden Ansprüche, **dadurch**
**gekennzeichnet, dass** das Planetengetriebe 16 mehrere um das Sonnenrad 23 zueinander gleichbeabstandete Planetenräder 24 aufweist.

5. Bedienelement nach einem der vorhergehenden Ansprüche, **dadurch**
**gekennzeichnet, dass** das Planetengetriebe 16 an dem Steg 26 zwei dem Sonnenrad 23 diametral gegenüberliegend angeordnete Planetenräder 24 aufweist.

6. Bedienelement nach einem der vorhergehenden Ansprüche, **dadurch**
**gekennzeichnet, dass** das Bedienelement 12 in der Verlängerung seines über das Sonnenrad 23 hinaus in das Gehäuse 17 hineinragenden Endes 22 einen Abschnitt eines Führungsbolzens 29 trägt, der zum Eingreifen in eine in der Welle des Bediengriffs 11 befindlichen Bohrung mit passendem Durchmesser geeignet ist.

7. Bedienelement nach einem der vorhergehenden Ansprüche, **dadurch**
**gekennzeichnet, dass** es Mittel 15 zum Einrasten des Bediengriffs 11 in der mittleren Stellung 14 aufweist.

8. Bedienelement nach Anspruch 7, **dadurch gekennzeichnet, dass** die
Rastmittel 15 in Form von Widerstandsmitteln gegen die Drehung des Bediengriffs 11 in die erste D1 und die zweite Drehrichtung D2 ausgebildet sind.

9. Bedienelement nach Anspruch 7 oder 8, **dadurch gekennzeichnet, dass** die
Rastmittel 15 ein Federelement 30 in Form eines definierten Federdrahtes 31 umfassen, der zum Zusammenwirken zumindest mit einer Welle 25 eines Planetenrads 24 geeignet ist, indem er die Welle 25 dazu zwingt, einen von dem Federdraht 31 bereitgestellten harten Punkt zu passieren, so dass sie sich aus der Position, die von der Welle 25 eingenommen wird, wenn sich der Bediengriff 11 in der mittleren Stellung 14 befindet, wegbewegt.

10. Bedienelement nach einem der vorhergehenden Ansprüche, **dadurch**
**gekennzeichnet, dass** sie eine Abdeckung 34 aufweist, die, wenn sie auf den Sockel 8 aufgesetzt wird, Öffnungen 35 zum Durchführen von Schrauben zur Befestigung an dem Sockel 8 abschließt und verbirgt.

## Claims

1. Control element 1 for a lock fitting 2 comprising:
- a base 8 extending along an attachment plane 9 applied to a door or window type of joinery 3;
- a control handle 11 which is pivotally mounted on said base 8 about an axis 10 perpendicular to said attachment plane 9 for rotating an operating element 12 defined so as to be capable of acting on a lock fitting mechanism 2;
- and a gear reduction transmission mechanism 13 cooperating with said control handle 11 and with the operating element 12;
- said control handle 11 being mounted on the base 8 so as to be freely rotatable about a middle position 14 in a first direction of rotation D1 and in a second opposite direction D2 for rotational control of the operating element 12, respectively, in said first direction D1 and in said second opposite direction of rotation D2 via said gear reduction transmission mechanism 13;
**characterized in that**:
• the gear reduction transmission mechanism 13 is of the type having an epicyclic gear train 16 positioned in a housing 17 which the base 8 comprises and which closes on an attachment plate 18;
• and the operating element 12 and control handle 11 are coaxial, the operating element 12 comprising an end 22 extending into the housing 17 and supporting a toothed wheel corresponding to the sun gear 23 of the epicyclic gear train 16, at least one planet gear 24 having an axis 25 which is parallel to the axis 20 of the sun gear 23 meshing with the sun gear 23 and being rigidly connected to a planet carrier 26 supported by the control handle 11, one end 27 of which extends into the housing 17 of the base 8 in which a toothed ring 28 interlocked with the planet gear(s) 24 is also fixedly mounted.

2. Control element according to claim 1, **characterized in that** the control handle 11 is
mounted on the base 8 so as to be freely rotatable about a middle position 14 at an angle α1, or α2, of approximately 20° in said first direction of rotation D1 and in said second opposite direction of rotation D2 for rotational control of the operating element 12 at an angle of approximately 90°, respectively, in this first direction of rotation D1 and in the second opposite direction of rotation D2, with this taking place via said gear reduction transmission mechanism 13.

3. Control element according to either claim 1 or claim 2, **characterized in that** the ring 28 takes the form of a toothed ring portion 28a, 28b opposite the planet gear(s) 24, and the length thereof is proportional to the rotational mobility of the control handle 11.

4. Control element according to any of the preceding claims, **characterized in that** the
epicyclic gear train 16 comprises a plurality of planet gears 24 which are evenly distributed around the sun gear 23.

5. Control element according to any of the preceding claims, **characterized in that** the
epicyclic gear train 16 comprises two planet gears 24 arranged so as to be diametrically opposed to the sun gear 23 on the planet carrier 26.

6. Control element according to any of the preceding claims, **characterized in that** the
control element 12 supports, in the extension of its end 22 extending into the housing 17, beyond the sun gear 23, a guide pin section 29 which is able to engage in a bore having an adjusted cross section in the axis of the control handle 11.

7. Control element according to any of the preceding claims, **characterized in that** it
comprises means 15 for indexing the middle position 14 of the control handle 11.

8. Control element according to claim 7, **characterized in that** the indexing means 15
are defined in the form of means for resisting the rotation of the control handle 11 in said first D1 and second direction of rotation D2.

9. Control element according to either claim 7 or claim 8, **characterized in that** the
indexing means 15 comprise a spring element 30 in the form of a spring wire 31 defined so as to be capable of cooperating at least with an axis 25 of a planet gear 24 by forcing this axis 25 to pass over a hard point provided by this spring wire 31 in order to move away from the position occupied by this axis 25 when the control handle 11 is in said middle position 14.

10. Control element according to any of the preceding claims, **characterized in that** it
comprises a cover panel 34 fitting onto the base 8 which closes and conceals passage openings 35 for fastening screws in the region of said base 8.
